# EUROPÄISCHE PATENTSCHRIFT

(11) **EP 3 250 344 B1**
(45) Veröffentlichungstag und Bekanntmachung des Hinweises auf die Patenterteilung: **20.02.2019**
(21) Anmeldenummer: 15820867.8
(22) Anmeldetag: 30.12.2015
(51) Int. Cl.: B25D 16/00, B25D 11/10

(54) **SCHLAGWERKVORRICHTUNG, INSBESONDERE FÜR EINEN SCHLAGSCHRAUBER**
PERCUSSION MECHANISM DEVICE, IN PARTICULAR FOR AN IMPACT WRENCH
DISPOSITIF À PERCUSSION, EN PARTICULIER POUR CLÉ À CHOCS

(30) Priorität: 29.01.2015 DE 102015201573
(43) Veröffentlichungstag der Anmeldung: 06.12.2017
(73) Patentinhaber: Robert Bosch GmbH, 70442 Stuttgart (DE)
(72) Erfinder: YEOH, Sim Teik, 11700 Gelugor Penang (MY); LAM, Chian Wah, 12300 Butterworth Penang (MY)
(86) Internationale Anmeldenummer: PCT/EP2015/081387
(87) Internationale Veröffentlichungsnummer: WO 2016/119988

(56) Entgegenhaltungen:
- EP-A1- 2 168 725
- US-A- 2 691 434
- US-A1- 2014 338 942

## Beschreibung

### Stand der Technik

Aus der EP 2168725 A1 ist bereits eine Schlagwerkvorrichtung für einen Schlagschrauber, mit einer antreibbaren Antriebswelle, die eine Führungsnut aufweist, mit einer Abtriebswelle sowie mit einer Schlageinheit, die einen mit der Abtriebswelle drehfest gekoppelten Amboss, einen Hammer und eine Kugel umfasst, wobei der Hammer über die Kugel entlang der Führungsnut an der Antriebswelle gelagert ist, bekannt. Die Kugel und die Nut werden an einer Kontaktfläche in einem Betrieb leicht deformiert.

### Offenbarung der Erfindung

Die Erfindung geht aus von einer Schlagwerkvorrichtung, insbesondere für einen Schlagschrauber, mit einer antreibbaren Antriebswelle, die zumindest eine Führungsnut aufweist, mit einer Abtriebswelle sowie mit einer Schlageinheit, die einen mit der Abtriebswelle drehfest gekoppelten Amboss, einen Hammer und zumindest eine Kugel umfasst, wobei der Hammer über die zumindest eine Kugel entlang der zumindest einen Führungsnut an der Antriebswelle gelagert ist.

Es wird vorgeschlagen, dass der Hammer eine zumindest bereichsweise konkav gekrümmte Kugelführungsfläche umfasst, die an einem radialinnersten Punkt einen Axialabstand zur zumindest einen Kugel aufweist, der größer ist als ein Radialabstand zwischen der zumindest einen Kugel und einem radialinnersten Punkt einer konkaven Kugelführungsfläche der zumindest einen Führungsnut. Dadurch kann vorteilhaft eine größere Kontaktfläche zwischen der zumindest einen Kugel und der zumindest einen Führungsnut erreicht werden. Somit kann sich ein auf die zumindest eine Kugel wirkender Druck vorteilhaft über eine besonders große Fläche verteilen. Eine Deformation der zumindest einen Kugel kann vorteilhaft gering gehalten werden. Im Gegensatz zum bekannten Stand der Technik kann eine Kontaktfläche zwischen der zumindest einen Kugel und der zumindest einen Führungsnut besonders vorteilhaft um etwa 30 % vergrößert werden. Eine Lebensdauer der Schlagwerkvorrichtung kann dadurch vorteilhaft verlängert werden. Ferner kann eine besonders hohe Schlagkraft erzielt werden.

Bevorzugt weist der radialinnerste Punkt der gekrümmten Kugelführungsfläche des Hammers einen Axialabstand zur zumindest einen Kugel auf, der 20 % größer ist, besonders bevorzugt 50 % größer ist, ganz besonders bevorzugt doppelt so groß ist und weiterhin vorteilhaft dreimal so groß ist, wie ein Radialabstand zwischen der zumindest einen Kugel und einem radialinnersten Punkt einer konkaven Kugelführungsfläche der zumindest einen Führungsnut. Unter einer "Kugelführungsfläche" soll in diesem Zusammenhang insbesondere eine Fläche verstanden werden, die dazu vorgesehen ist, die zumindest eine Kugel zu führen. Vorzugsweise weist die zumindest eine Kugelführungsfläche der Führungsnut eine durchgehende Krümmung auf. Weiterhin vorteilhaft ist die zumindest eine Kugelführungsfläche der Führungsnut frei von Wendepunkten und/oder ebenen Flächen.

Unter einem "Radialabstand" soll in diesem Zusammenhang insbesondere ein Abstand in einer Radialrichtung verstanden werden. Unter einer "Radialrichtung" soll in diesem Zusammenhang insbesondere eine Richtung verstanden werden, die senkrecht zur Axialrichtung der Antriebswelle verläuft. Unter einem "Axialabstand" soll in diesem Zusammenhang insbesondere ein Abstand in eine Axialrichtung verstanden werden. Unter einer "Axialrichtung" soll in diesem Zusammenhang insbesondere eine Richtung verstanden werden, die parallel zu einer Hauptdrehrichtung der Antriebswelle verläuft. Somit kann vorteilhaft eine große Kontaktfläche zwischen der zumindest einen Kugel und den Kugelführungsflächen, insbesondere bei ausreichendem Spiel, erreicht werden.

Unter einem "radialinnersten Punkt" soll in diesem Zusammenhang insbesondere ein Punkt verstanden werden, welcher einer Hauptdrehachse, um welche die Antriebswelle in einem Betriebszustand eine Hauptdrehbewegung ausführt, am nächsten liegt und/oder der einer Rotationssymmetrieachse des Hammers und/oder der Antriebswelle am nächsten liegt. Bevorzugt bildet die zumindest eine Kugel eine Stahlkugel aus. Bevorzugt bildet die zumindest eine Führungsnut eine V-förmige Nut aus. Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

In einer weiteren Ausgestaltung der Erfindung wird vorgeschlagen, dass die Schlagwerkvorrichtung eine Anpresseinheit aufweist, die zum radialen Anpressen der zumindest einen Kugel in Richtung der zumindest einen Führungsnut vorgesehen ist. Dadurch kann vorteilhaft eine größere Kontaktfläche zwischen der zumindest einen Kugel und der zumindest einen Führungsnut erreicht werden. Die Anpresseinheit übt vorzugsweise eine Kraft auf die zumindest eine Kugel in Richtung einer Hauptdrehachse aus, um welche die Antriebswelle in einem Betriebszustand eine Hauptdrehbewegung ausführt.

Ferner wird vorgeschlagen, dass die Anpresseinheit dazu vorgesehen ist, die zumindest eine Kugel derart in die zumindest eine Führungsnut zu pressen, dass sich eine Kontaktfläche über zumindest 2 % eines Kugelumfangs der Kugel erstreckt. Dadurch kann ein Anlagedruck zwischen der Kugel und der zumindest einen Führungsnut vorteilhaft reduziert werden. Vorzugsweise erstreckt sich die Kontaktfläche über zumindest 5 %, besonders bevorzugt über 10 %, ganz besonders bevorzugt über 20 %, weiterhin bevorzugt über 24 % eines Kugelumfangs der Kugel. Unter einem "Kugelumfang" soll in diesem Zusammenhang insbesondere eine Länge eines gedachten Großkreises der Kugel verstanden werden. Unter einer "Kontaktfläche" soll in diesem Zusammenhang insbesondere eine Fläche verstanden werden, auf welcher ein Kontakt zwischen der zumindest einen Kugel und der zumindest einen Führungsnut existiert.

Des Weiteren wird vorgeschlagen, dass die Anpresseinheit eine zylinderförmige Innenwandung umfasst, die zu einem Anpressen der zumindest einen Kugel vorgesehen ist, wobei ein Durchmesser der Innenwandung zumindest im Wesentlichen einem doppelten Kugeldurchmesser plus einer kleinstmöglichen Dicke der Antriebswelle im Bereich der zumindest einen Führungsnut entspricht. Dadurch kann die Anpresseinheit konstruktiv besonders einfach ausgebildet werden. Unter "zumindest im Wesentlichen" soll in diesem Zusammenhang insbesondere eine Abweichung von weniger als 0,5 mm, bevorzugt von weniger als 100 µm, besonders bevorzugt von weniger als 50 µm, weiterhin bevorzugt von weniger als 10 µm und ganz besonders bevorzugt von weniger als 5 µm verstanden werden. Vorteilhaft ist ein Verhältnis zwischen dem doppelten Kugeldurchmesser plus einer kleinstmöglichen Dicke der Antriebswelle und dem Durchmesser der Innenwandung im Bereich der zumindest einen Führungsnut größer als 0,99, besonders bevorzugt größer als 0,999 und ganz besonders bevorzugt größer als 0,9999.

Zudem wird vorgeschlagen, dass die zumindest eine Kugelführungsfläche des Hammers zu einer Übertragung einer radialen Anpresskraft auf die zumindest eine Kugel vorgesehen ist. Dadurch kann ein Anpressen der zumindest einen Kugel auf besonders einfache Weise erfolgen. Die zumindest eine Kugelführungsfläche des Hammers ist vorzugsweise konkav gekrümmt ausgebildet.

In einer weiteren Ausgestaltung der Erfindung wird vorgeschlagen, dass die Schlagwerkvorrichtung zumindest ein Federkraftelement aufweist, das zur Ausübung der radialen Anpresskraft auf die zumindest eine Kugel über die zumindest eine Kugelführungsfläche des Hammers vorgesehen ist. Dadurch kann eine besonders große Anpresskraft mit konstruktiv geringem Aufwand erzielt werden. Das Federkraftelement bildet vorzugsweise eine Schraubenfeder aus. Das Federkraftelement ist vorzugsweise dazu vorgesehen, eine parallel zur Hauptdrehrichtung der Antriebswelle verlaufende Federkraft auf den Hammer relativ zur Antriebswelle auszuüben.

Des Weiteren wird vorgeschlagen, dass der Hammer eine Kugelführungsfläche umfasst, die in Umfangsrichtung betrachtet zumindest eine axiale Erhebung aufweist. Dadurch kann eine besonders verschleißarme Kopplung der Antriebswelle relativ zum Hammer in einem nichtschlagenden Betrieb erreicht werden. Vorzugsweise bilden zumindest zwei axiale Erhebungen eine mittige Vertiefung der Kugelführungsfläche des Hammers aus. Weiterhin vorteilhaft bildet die Kugelführungsfläche des Hammers zumindest zwei konvexe Teilflächen aus, die über eine konkave Teilfläche miteinander verbunden sind.

Ferner wird vorgeschlagen, dass die Antriebswelle zumindest zwei Führungsnuten umfasst und dass die Schlageinheit zumindest zwei Kugeln aufweist, die zumindest in einem Betriebszustand innerhalb der zumindest zwei Führungsnuten gelagert sind. Dadurch kann eine Anpresskraft vorteilhaft auf eine besonders große Kontaktfläche verteilt werden. Bevorzugt sind die zumindest zwei Führungsnuten in Umfangsrichtung um 180° versetzt zueinander angeordnet.

Zudem wird vorgeschlagen, dass die zumindest eine Führungsnut einen halbkreisförmigen Nutgrund aufweist. Dadurch kann eine besonders große Kontaktfläche zwischen der zumindest einen Kugel und der zumindest einen Führungsnut erreicht werden. Vorzugsweise ist eine Radialerstreckung der zumindest einen Führungsnut größer als ein Kugelradius der zumindest einen Kugel.

Weiterhin wird ein Schlagschrauber mit einer erfindungsgemäßen Schlagwerkvorrichtung vorgeschlagen. Der Schlagschrauber ist vorteilhaft akkubetrieben ausgebildet. Der Schlagschrauber bildet besonders bevorzugt einen Drehschlagschrauber oder einen Akku-Drehschlagschrauber aus.

Die erfindungsgemäße Schlagwerkvorrichtung soll hierbei nicht auf die oben beschriebene Anwendung und Ausführungsform beschränkt sein. Insbesondere kann die erfindungsgemäße Schlagwerkvorrichtung zu einer Erfüllung einer hierin beschriebenen Funktionsweise eine von einer hierin genannten Anzahl von einzelnen Elementen, Bauteilen und Einheiten abweichende Anzahl aufweisen.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Seitenansicht eines Schlagschraubers mit einer Schlagwerkvorrichtung,
- Fig. 2: die Schlagwerkvorrichtung in einer Schnittdarstellung,
- Fig. 3: eine Antriebswelle der Schlagwerkvorrichtung in einer Detailansicht,
- Fig. 4: ein Diagramm mit Informationen über eine Anpresskraft in Relation zu einem axialen Versatz und
- Fig. 5: eine Detailansicht der Antriebswelle, eines Hammers der Schlagwerkvorrichtung und zweier Kugeln.

### Beschreibung des Ausführungsbeispiels

Die Figur 1 zeigt eine Handwerkzeugmaschine, die als Schlagschrauber 10 ausgebildet ist. Der Schlagschrauber 10 weist ein Gehäuse 64 mit einem Handgriff 66 auf. Der Schlagschrauber 10 weist eine Schlagwerkvorrichtung auf. Der Schlagschrauber 10 ist zur netzunabhängigen Stromversorgung mechanisch und elektrisch mit einem Akkumulator 68 verbindbar. Der Schlagschrauber 10 ist beispielhaft als Akku-Drehschlagschrauber ausgebildet. Es wird jedoch darauf hingewiesen, dass die vorliegende Erfindung nicht auf Akku-Drehschlagschrauber beschränkt ist, sondern vielmehr bei unterschiedlichen Ausgestaltungen von Schlagschraubern Anwendung finden kann, unabhängig davon, ob der entsprechende Schlagschrauber netzunabhängig oder netzabhängig betreibbar ist. Darüber hinaus wird darauf hingewiesen, dass die vorliegende Erfindung nicht auf motorbetriebene Schlagschrauber beschränkt ist, sondern allgemein bei Werkzeugen verwendbar ist, bei denen die in den folgenden Figuren dargestellte Schlagwerkvorrichtung Anwendung finden kann.

Die Schlagwerkvorrichtung ist innerhalb des Gehäuses 64 angeordnet. Ferner sind in dem Gehäuse 64 ein von dem Akkumulator 68 mit Strom versorgter elektrischer Antriebsmotor 70, ein Getriebe 72 und eine Schlageinheit 20 der Schlagwerkvorrichtung angeordnet. Der Antriebsmotor 70 ist zum Beispiel über einen Handschalter 74 betätigbar, das heißt ein- und ausschaltbar. Der Antriebsmotor 70 kann ein beliebiger Motortyp sein, z. B. ein elektronisch kommutierter Motor oder ein Gleichstrommotor. Der Antriebsmotor 70 ist derart elektronisch steuer- und/oder regelbar, dass sowohl ein Reversierbetrieb als auch Vorgaben hinsichtlich einer gewünschten Drehgeschwindigkeit einstellbar sind. Die Funktionsweise und der Aufbau eines geeigneten Antriebsmotors 70 sind aus dem Stand der Technik hinreichend bekannt, sodass auf eine weitergehende Beschreibung verzichtet wird. Der Antriebsmotor 70 ist über eine zugeordnete Motorwelle 76 mit dem Getriebe 72 verbunden, das eine Drehung der Motorwelle 76 in eine Drehung einer zwischen Getriebe 72 und Schlageinheit 20 vorgesehenen antreibbaren Antriebswelle 12 der Schlagwerkvorrichtung umwandelt. Diese Umwandlung erfolgt bevorzugt derart, dass sich die Antriebswelle 12 relativ zur Motorwelle 76 mit vergrößertem Drehmoment aber verringerter Drehgeschwindigkeit dreht.

Die Schlagwerkvorrichtung bildet ein Dreh- und/oder Rotationsschlagwerk aus. Die Schlageinheit 20 ist dazu vorgesehen, schlagartige Drehimpulse mit hoher Intensität zu erzeugen und auf eine Abtriebswelle 18 der Schlagwerkvorrichtung zu übertragen. An der Abtriebswelle 18 ist eine Werkzeugaufnahme 78 vorgesehen, die zur Aufnahme von Einsatzwerkzeugen ausgebildet ist. Die Werkzeugaufnahme 78 ist dabei sowohl mit einem Einsatzwerkzeug mit Außenkupplung, z. B. einem Schrauberbit, als auch mit einem Einsatzwerkzeug mit Innenkupplung, z. B. einem Steckschlüssel, verbindbar. In diesem Ausführungsbeispiel ist die Werkzeugaufnahme 78 mit einem Einsatzwerkzeug 80 mit Außenmehrkant-Kupplung verbindbar.

In der Figur 2 ist die Schlagwerkvorrichtung näher dargestellt. Die Antriebswelle 12 weist zwei Führungsnuten 14, 16 auf. Die Führungsnuten 14, 16 weisen jeweils einen halbkreisförmigen Nutgrund 62, 82 auf. Der jeweilige Nutgrund 62, 82 weicht von einem exakten Halbkreis ab. Die Schlageinheit 20 weist zwei Kugeln 26, 28 auf, die jeweils in einer der Führungsnuten 14, 16 geführt sind. Die Führungsnuten 14, 16 bilden somit jeweils eine Kugelführungsfläche 52, 84 aus. Die Kugeln 26, 28 sind von Stahlkugeln gebildet. Ein Krümmungsradius des jeweilige Nutgrunds 62, 82 ist geringfügig größer als ein Kugelradius der Kugeln 26, 28. In anderen Worten ist eine Radialerstreckung der jeweiligen Führungsnut 14, 16 größer als ein Kugelradius der jeweiligen Kugel 26, 28. Die Kugeln 26, 28 liegen somit theoretisch jeweils an nur einem Punkt auf den Kugelführungsflächen 52, 84 auf.

Die Nuten 14, 16 erstrecken sich in einer Haupterstreckung sowohl in eine Axialrichtung 54 der Antriebswelle 12 als auch in eine Umfangsrichtung 60 der Antriebswelle 12. Dabei weist die jeweilige Nut 14, 16 in der jeweiligen Haupterstreckung eine V-Form auf. Die Axialrichtung 54 verläuft parallel zu einer Hauptdrehrichtung der Antriebswelle 12. Da die Führungsnuten 14, 16 und die Kugeln 26, 28 gleich ausgebildet sind, wird im Folgenden der Einfachheit halber lediglich auf die Ausbildung des Bereichs um die in der Figur 2 gezeigte obere Führungsnut 14 und die Kugel 26 Bezug genommen.

Zu einem Übertragen von Schlägen weist die Schlageinheit 20 einen mit der Abtriebswelle 18 drehfest gekoppelten Amboss 22 auf. Der Amboss 22 erstreckt sich in dieser Ansicht senkrecht zur Schnittebene und ist daher nicht vollständig sichtbar. Ferner umfasst die Schlageinheit 20 einen Hammer 24. Der Hammer 24 ist zylindrisch ausgebildet. Ferner sind der Hammer 24 und die Antriebswelle 12 koaxial zueinander angeordnet. Die Abtriebswelle 18 und die Antriebswelle 12 sind koaxial zueinander angeordnet. Der Hammer 24 ist über die Kugel 26 entlang der Führungsnut 14 an der Antriebswelle 12 gelagert. Der Hammer 24 ist relativ zur Antriebswelle 12 begrenzt in Axialrichtung 54 bewegbar. Ferner ist der Hammer 24 relativ zur Antriebswelle 12 begrenzt um eine parallel zur Axialrichtung 54 verlaufende Hauptdrehachse drehbar. Zur Führung der Kugel 26 weist der Hammer 24 eine Kugelführungsfläche 44 auf. Die Kugelführungsfläche 44 ist teilweise konkav gekrümmt ausgebildet. Ein Krümmungsradius der Kugelführungsfläche 44 ist größer als ein Kugelradius der Kugel 26. Die Kugel 26 liegt somit theoretisch an nur einem Kontaktpunkt auf der Kugelführungsfläche 44 des Hammers 24 auf. Wie in der Figur 3 gezeigt, ist die Kugel 26 innerhalb der Führungsnut 14 beweglich gelagert.

Die Schlagwerkvorrichtung umfasst eine Anpresseinheit 30, die zum radialen Anpressen der Kugel 26 in Richtung der Führungsnut 14 vorgesehen ist. Dadurch entsteht durch eine Verformung der Kugel 26 und der Führungsnut 14 eine Kontaktfläche 32 um den theoretischen Kontaktpunkt. Die Anpresseinheit 30 ist dazu vorgesehen, die Kugel 26 derart in die Führungsnut 14 zu pressen, dass sich die Kontaktfläche 32 über zumindest 2 % eines Kugelumfangs der Kugel 26 erstreckt. Die Anpresseinheit 30 umfasst dabei eine zylinderförmige Innenwandung 34, die zum Anpressen der Kugel 26 vorgesehen ist. Ein Durchmesser 36 der Innenwandung 34 entspricht im Wesentlichen einem doppelten Kugeldurchmesser 38 der Kugel 26 plus einer kleinstmöglichen Dicke 40 der Antriebswelle 12 im Bereich 42 der Führungsnut 14. Genauer gesagt ist der Durchmesser 36 weniger als 5 µm größer als der doppelte Kugeldurchmesser 38 der Kugel 26 plus der kleinstmöglichen Dicke 40 der Antriebswelle 12 im Bereich 42 der Führungsnut 14. Ein Verhältnis zwischen dem doppelten Kugeldurchmesser 38 plus der kleinstmöglichen Dicke 40 der Antriebswelle 12 und dem Durchmesser 36 der Innenwandung 34 im Bereich 42 der Führungsnut 14 ist größer als 0,9999.

Im Gegensatz zum bekannten Stand der Technik kann die Kontaktfläche 32 zwischen der Kugel 26 und der Führungsnut 14 um etwa 30 % vergrößert werden. Die Figur 4 zeigt einen Verlauf einer Gesamtkraft, die durch den Kontakt der Kugel 26 in der Führungsnut 14 in Relation zu einem axialen Versatz entsteht. Die Ordinatenachse stellt die Gesamtkraft dar. Die Abszissenachse stellt den axialen Versatz des Hammers 24 in einem Betrieb dar. Der Verlauf der Gesamtkraft aus einer bekannten Schlagwerkvorrichtung ist in der oberen Linie 86 gezeigt. Durch die geringe Kontaktfläche beim Stand der Technik ergeben sich insgesamt höhere Belastungskräfte als in der unteren Linie 88, welche die Gesamtkraft in der erfindungsgemäßen Schlagwerkvorrichtung darstellt.

Die Schlagwerkvorrichtung weist ein Federkraftelement 58 auf. Das Federkraftelement 58 ist zur Ausübung der radialen Anpresskraft auf die Kugel 26 über die Kugelführungsfläche 44 des Hammers 24 vorgesehen. Das Federkraftelement 58 bildet eine Schraubenfeder aus. Das Federkraftelement 58 ist dazu vorgesehen, eine parallel zur Axialrichtung 54 der Antriebswelle 12 verlaufende Federkraft auf den Hammer 24 relativ zur Antriebswelle 12 auszuüben. Der Hammer 24 umfasst eine Kugelführungsfläche 44, die in eine Umfangsrichtung 60 betrachtet zwei axiale Erhebungen aufweist. Die zwei axiale Erhebungen bilden eine mittige Vertiefung der Kugelführungsfläche 44 des Hammers 24 aus. Die Kugelführungsfläche 44 des Hammers 24 bildet dabei zwei konvexe Teilflächen aus, die über eine konkave Teilfläche miteinander verbunden sind. Die Kugelführungsfläche 44 des Hammers 24 ist zur Übertragung der radialen Anpresskraft auf die Kugel 26 vorgesehen. Die Kugelführungsfläche 44 des Hammers 24 ist bereichsweise konkav gekrümmt ausgebildet.

Wie in der Figur 5 näher gezeigt, weist die bereichsweise konkav gekrümmte Kugelführungsfläche 44 des Hammers 24 von einem radialinnersten Punkt einen Axialabstand 48 zur Kugel 26 auf, der größer ist als ein Radialabstand 50 zwischen der Kugel 26 und einem radialinnersten Punkt der konkaven Kugelführungsfläche 52 der Führungsnut 14. Anders ausgedrückt weist die konkav gekrümmte Kugelführungsfläche 44 des Hammers 24 in einem Betriebszustand von einem parallel zu einer Radialrichtung 90 der Antriebswelle 12 verlaufenden Bereich 46 einen Axialabstand 48 zur Kugel 26 auf, der größer ist als ein Radialabstand 50 zwischen der Kugel 26 und der konkaven Kugelführungsfläche 52 der Führungsnut 14 in einem parallel zur Axialrichtung 54 verlaufenden Bereich 56. Der Axialabstand 48 vom radialinnersten Punkt der gekrümmten Kugelführungsfläche 44 ist mehr als dreimal so groß wie der Radialabstand 50 zwischen der Kugel 26 und dem radialinnersten Punkt der konkaven Kugelführungsfläche 52 der Führungsnut 14, 16.

## Patentansprüche

1. Schlagwerkvorrichtung, insbesondere für einen Schlagschrauber (10), mit einer antreibbaren Antriebswelle (12), die zumindest eine Führungsnut (14, 16) aufweist, mit einer Abtriebswelle (18) sowie mit einer Schlageinheit (20), die einen mit der Abtriebswelle (18) drehfest gekoppelten Amboss (22), einen Hammer (24) und zumindest eine Kugel (26, 28) umfasst, wobei der Hammer (24) über die zumindest eine Kugel (26, 28) entlang der zumindest einen Führungsnut (14, 16) an der Antriebswelle (12) gelagert ist, **dadurch gekennzeichnet, dass** der Hammer (24) eine zumindest bereichsweise konkav gekrümmte Kugelführungsfläche (44) umfasst, die an einem radialinnersten Punkt einen Axialabstand (48) zur zumindest einen Kugel (26, 28) aufweist, der größer ist als ein Radialabstand (50) zwischen der zumindest einen Kugel (26, 28) und einem radialinnersten Punkt einer konkaven Kugelführungsfläche (52) der zumindest einen Führungsnut (14, 16).

2. Schlagwerkvorrichtung nach Anspruch 1, **gekennzeichnet durch** eine Anpresseinheit (30), die zu einem radialen Anpressen der zumindest einen Kugel (26, 28) in Richtung der zumindest einen Führungsnut (14, 16) vorgesehen ist.

3. Schlagwerkvorrichtung nach Anspruch 2, **dadurch gekennzeichnet, dass** die Anpresseinheit (30) dazu vorgesehen ist, die zumindest eine Kugel (26, 28) derart in die Führungsnut (14, 16) zu pressen, dass sich eine Kontaktfläche (32) über zumindest 2% eines Kugelumfangs der zumindest einen Kugel (26, 28) erstreckt.

4. Schlagwerkvorrichtung nach Anspruch 2 oder 3, **dadurch gekennzeichnet, dass** die Anpresseinheit (30) eine zylinderförmige Innenwandung (34) umfasst, die zum Anpressen der zumindest einen Kugel (26, 28) vorgesehen ist, wobei ein Durchmesser (36) der Innenwandung (34) zumindest im Wesentlichen einem doppelten Kugeldurchmesser (38) plus einer kleinstmöglichen Dicke (40) der Antriebswelle (12) in einem Bereich (42) der zumindest einen Führungsnut (14, 16) entspricht.

5. Schlagwerkvorrichtung nach einem der vorhergehenden Ansprüche, **dadurch gekennzeichnet, dass** die zumindest eine Kugelführungsfläche (44) des Hammers (24) zu einer Übertragung einer radialen Anpresskraft auf die zumindest eine Kugel (26, 28) vorgesehen ist.

6. Schlagwerkvorrichtung nach Anspruch 5, **gekennzeichnet durch** zumindest ein Federkraftelement (58), das zur Ausübung der radialen Anpresskraft auf die zumindest eine Kugel (26, 28) über die zumindest eine Kugelführungsfläche (44) des Hammers (24) vorgesehen ist.

7. Schlagwerkvorrichtung nach einem der vorhergehenden Ansprüche, **dadurch gekennzeichnet, dass** der Hammer (24) eine Kugelführungsfläche (44) umfasst, die in eine Umfangsrichtung (60) betrachtet zumindest eine axiale Erhebung aufweist.

8. Schlagwerkvorrichtung nach einem der vorhergehenden Ansprüche, **dadurch gekennzeichnet, dass** die Antriebswelle (12) zumindest zwei Führungsnuten (14, 16) umfasst und dass die Schlageinheit (20) zumindest zwei Kugeln (26, 28) aufweist, die zumindest in einem Betriebszustand innerhalb der Führungsnuten (14, 16) gelagert sind.

9. Schlagwerkvorrichtung nach einem der vorhergehenden Ansprüche, **dadurch gekennzeichnet, dass** die Führungsnut (14, 16) einen halbkreisförmigen Nutgrund (62, 82) aufweist.

10. Schlagschrauber (10) mit einer Schlagwerkvorrichtung nach einem der vorhergehenden Ansprüche.

## Claims

1. Percussion mechanism device, in particular for an impact screwdriver (10), having a drivable drive shaft (12) which has at least one guide slot (14, 16), having an output shaft (18) and having a percussion unit (20) which comprises an anvil (22) coupled to the output shaft (18) for conjoint rotation, a hammer (24) and at least one ball (26, 28), wherein the hammer (24) is mounted on the drive shaft (12) along the at least one guide slot (14, 16) via the at least one ball (26, 28), **characterized in that** the hammer (24) comprises an at least regionally concavely curved ball guide surface (44) which, at a radially innermost point, exhibits an axial spacing (48) from the at least one ball (26, 28) that is greater than a radial spacing (50) between the at least one ball (26, 28) and a radially innermost point of a concave ball guide surface (52) of the at least one guide slot (14, 16) .

2. Percussion mechanism device according to Claim 1, **characterized by** a pressing unit (30) which is provided to radially press the at least one ball (26, 28) in the direction of the at least one guide slot (14, 16).

3. Percussion mechanism device according to Claim 2, **characterized in that** the pressing unit (30) is intended to press the at least one ball (26, 28) into the guide slot (14, 16) such that a contact face (32) extends around at least 2% of a ball circumference of the at least one ball (26, 28).

4. Percussion mechanism device according to Claim 2 or 3, **characterized in that** the pressing unit (30) comprises a cylindrical inner wall (34) which is intended to press against the at least one ball (26, 28), wherein a diameter (36) of the inner wall (34) corresponds at least substantially to twice the ball diameter (38) plus a smallest possible thickness (40) of the drive shaft (12) in a region (42) of the at least one guide slot (14, 16).

5. Percussion mechanism device according to one of the preceding claims, **characterized in that** the at least one ball guide surface (44) of the hammer (24) is intended to transmit a radial pressing force to the at least one ball (26, 28).

6. Percussion mechanism device according to Claim 5, **characterized by** at least one spring-force element (58) which is provided to exert the radial pressing force on the at least one ball (26, 28) via the at least one ball guide surface (44) of the hammer (24) .

7. Percussion mechanism device according to one of the preceding claims, **characterized in that** the hammer (24) comprises a ball guide surface (44) which, as seen in a circumferential direction (60), has at least one axial elevation.

8. Percussion mechanism device according to one of the preceding claims, **characterized in that** the drive shaft (12) comprises at least two guide slots (14, 16), and **in that** the percussion unit (20) has at least two balls (26, 28) which are mounted within the guide slots (14, 16) at least in an operating state.

9. Percussion mechanism device according to one of the preceding claims, **characterized in that** the guide slot (14, 16) has a semicircular slot bottom (62, 82) .

10. Impact screwdriver (10) having a percussion mechanism device according to one of the preceding claims.

## Revendications

1. Dispositif à percussion, en particulier pour une clé à chocs (10), comprenant un arbre d'entraînement (12) pouvant être entraîné, lequel comprend au moins une rainure de guidage (14, 16), un arbre de sortie (18) ainsi qu'une unité de percussion (20) qui comporte une enclume (22) accouplée de manière solidaire en rotation à l'arbre de sortie (18), un marteau (24) et au moins une bille (26, 28), le marteau (24) étant supporté par le biais de ladite au moins une bille (26, 28) le long de ladite au moins une rainure de guidage (14, 16) sur l'arbre d'entraînement (12), **caractérisé en ce que** le marteau (24) comporte une surface de guidage de bille (44) incurvée de manière concave au moins par endroits, laquelle présente, en un point radialement le plus à l'intérieur, une distance axiale (48) par rapport à au moins une bille (26, 28) qui est supérieure à une distance radiale (50) entre ladite au moins une bille (26, 28) et un point radialement le plus à l'intérieur d'une surface de guidage de bille (52) concave de ladite au moins une rainure de guidage (14, 16).

2. Dispositif à percussion selon la revendication 1, **caractérisé par** une unité de pression (30) qui est destinée à presser radialement ladite au moins une bille (26, 28) en direction de ladite au moins une rainure de guidage (14, 16).

3. Dispositif à percussion selon la revendication 2, **caractérisé en ce que** l'unité de pression (30) est destinée à presser ladite au moins une bille (26, 28) dans la rainure de guidage (14, 16) de telle sorte qu'une surface de contact (32) s'étende sur au moins 2 % d'une périphérie sphérique de ladite au moins une bille (26, 28).

4. Dispositif à percussion selon la revendication 2 ou 3, **caractérisé en ce que** l'unité de pression (30) comporte une paroi intérieure cylindrique (34) qui est destinée à presser ladite au moins une bille (26, 28), un diamètre (36) de la paroi intérieure (34) correspondant au moins sensiblement au double du diamètre de bille (38) plus une épaisseur (40) la plus petite possible de l'arbre d'entraînement (12) dans une région (42) de ladite au moins une rainure de guidage (14, 16).

5. Dispositif à percussion selon l'une quelconque des revendications précédentes, **caractérisé en ce que** ladite au moins une surface de guidage de bille (44) du marteau (24) est destinée à transmettre une force de pression radiale à ladite au moins une bille (26, 28).

6. Dispositif à percussion selon la revendication 5, **caractérisé par** au moins un élément à force élastique (58) qui est destiné à exercer la force de pression radiale sur ladite au moins une bille (26, 28) par le biais de ladite au moins une surface de guidage de bille (44) du marteau (24).

7. Dispositif à percussion selon l'une quelconque des revendications précédentes, **caractérisé en ce que** le marteau (24) comporte une surface de guidage de bille (44) qui comprend au moins un rehaussement axial considéré dans une direction périphérique (60) .

8. Dispositif à percussion selon l'une quelconque des revendications précédentes, **caractérisé en ce que** l'arbre d'entraînement (12) comporte au moins deux rainures de guidage (14, 16) et **en ce que** l'unité de percussion (20) comprend au moins deux billes (26, 28) qui sont supportées à l'intérieur des rainures de guidage (14, 16) au moins dans un état de fonctionnement.

9. Dispositif à percussion selon l'une quelconque des revendications précédentes, **caractérisé en ce que** la rainure de guidage (14, 16) comprend un fond de rainure (62, 82) semi-circulaire.

10. Clé à chocs (10) comprenant un dispositif à percussion selon l'une quelconque des revendications précédentes.
